# EUROPÄISCHE PATENTANMELDUNG

(11) **EP 3 892 834 A1**
(43) Veröffentlichungstag der Anmeldung: **13.10.2021**
(21) Anmeldenummer: 20168494.1
(22) Anmeldetag: 07.04.2020
(51) Int. Cl.: F01N 1/00, F01N 3/24

(54) **ABGASSTRANG FÜR EINE GROSSINDUSTRIELLE ANLAGE UND SYSTEM MIT SOLCH EINEM ABGASSTRANG**

(71) Anmelder: Primetals Technologies Austria GmbH, 4031 Linz (AT)
(72) Erfinder: Pasteiner, Herbert Anton, 4030 Linz (AT); Oberhumer, Paul Georg, 4710 St. Georgen/Grieskirchen (AT); Wimmer, Erich Stefan, 4210 Gallneukirchen (AT)
(74) Vertreter: Metals@Linz

(57) **Zusammenfassung**

Die Erfindung betrifft einen Abgasstrang (20) und ein System (10) mit solch einem Abgasstrang (20), wobei der Abgasstrang (20) eine Filtereinrichtung (120) einen ersten Strangabschnitt (35), einen zweiten Strangabschnitt (40) und einen Dämpferabschnitt (45) aufweist, wobei die Filtereinrichtung (120) ausgebildet ist, das Abgas (25) zumindest teilweise zur filtern, wobei der erste Strangabschnitt (35) an einem ersten Ende (75) mit der Filtereinrichtung (120) fluidisch gekoppelt ist und sich entlang einer ersten Haupterstreckungsrichtung erstreckt, wobei an einem zum ersten Ende (75) abgewandten zweiten Ende (80) des ersten Strangabschnitts (35) der erste Strangabschnitt (35) mit dem zweiten Strangabschnitt (40) und dem Dämpferabschnitt (45) mechanisch und fluidisch verbunden ist, wobei der Dämpferabschnitt (45) sich entlang der ersten Haupterstreckungsrichtung von dem ersten Strangabschnitt (35) weg erstreckt und ein vordefiniertes, mit Abgas (25) füllbares Dämpfervolumen (110) innenseitig begrenzt, wobei der Dämpferabschnitt (45) ausgebildet ist, eine von der Filtereinrichtung (120) in Richtung des zweiten Endes (80) sich im Abgas (25) ausbreitende Druckschwankung zumindest teilweise zurück in den ersten Strangabschnitt (35) zu reflektieren, wobei der zweite Strangabschnitt (40) seitlich vom ersten Strangabschnitt (35) weg erstreckt und ausgebildet ist, das Abgas (25) von dem ersten Strangabschnitt (35) abzuführen oder zuzuführen.

## Beschreibung

Es ist ein Abgasstrang für eine großindustrielle Anlage bekannt, wobei der Abgasstrang ausgebildet ist, ein Abgas der großindustriellen Anlage abzuführen. Der Abgasstrang kann eine Filtereinrichtung und ein Gebläse aufweisen, wobei in der Filtereinrichtung sich das Abgas entzünden und verpuffen kann. Druckwellen, erzeugt durch die Verpuffung, können zu einer Beschädigung des Gebläses führen.

Es ist Aufgabe der Erfindung, einen verbesserten Abgasstrang und ein verbessertes System mit solch einem Abgasstrang bereitzustellen.

Diese Aufgabe wird mittels eines Abgasstrangs gemäß Patentanspruch 1 und eines Systems gemäß Patentanspruch 13 gelöst. Vorteilhafte Ausführungsformen sind in den abhängigen Ansprüchen angegeben.

Es wurde erkannt, dass ein verbesserter Abgasstrang zur Abführung eines Abgases einer großindustrielle Anlage, insbesondere eine hüttentechnische Anlage, dadurch bereitgestellt werden kann, dass zur Abführung eines Abgases einer großindustriellen Anlage, insbesondere eine hüttentechnischen Anlage, der Abgasstrang eine Filtereinrichtung, einen ersten Strangabschnitt, einen zweiten Strangabschnitt und einen Dämpferabschnitt aufweist. Die Filtereinrichtung ist ausgebildet, das Abgas zumindest teilweise zu filtern. Der erste Strangabschnitt ist an einem ersten Ende mit der Filtereinrichtung fluidisch gekoppelt und erstreckt sich entlang einer ersten Haupterstreckungsrichtung, wobei an einem zum ersten Ende abgewandten zweiten Ende des ersten Strangabschnitts der erste Strangabschnitt mit dem zweiten Strangabschnitt und dem Dämpferabschnitt mechanisch und fluidisch verbunden ist. Der Dämpferabschnitt erstreckt sich entlang der ersten Haupterstreckungsrichtung von dem ersten Strangabschnitt weg und begrenzt ein vordefiniertes, mit Abgas füllbares Dämpfervolumen innenseitig, wobei der Dämpferabschnitt ausgebildet ist, eine von der Filtereinrichtung in Richtung des zweiten Endes sich im Abgas ausbreitende Druckschwankung zumindest teilweise zurück in den ersten Strangabschnitt zu reflektieren, wobei der zweite Strangabschnitt seitlich vom ersten Strangabschnitt weg erstreckt und ausgebildet ist, das Abgas von dem ersten Strangabschnitt abzuführen oder zuzuführen.

Diese Ausgestaltung hat den Vorteil, dass durch den Dämpferabschnitt die Druckschwankung im Abgas nur teilweise in den zweiten Strangabschnitt eintritt. Insbesondere kann dadurch eine drucksensitive Komponente, die sich im Anschluss an den zweiten Strangabschnitt befindet, vor einer mechanischen Beschädigung durch die Druckschwankung geschützt werden.

In einer weiteren Ausführungsform weist der Dämpferabschnitt einen Rohrbereich und einen geneigt zu der ersten Haupterstreckungsrichtung ausgebildeten Deckelbereich auf, wobei der Rohrbereich sich entlang der ersten Haupterstreckungsrichtung erstreckt. An einer ersten Seite ist der Rohrbereich mit dem ersten Strangabschnitt verbunden und an einer in der ersten Haupterstreckungsrichtung zur ersten Seite gegenüberliegenden zweiten Seite ist der Rohrbereich mit dem Deckelbereich mechanisch verbunden. Innenseitig begrenzen der Deckelbereich und der Rohrbereich das Dämpfervolumen. Dabei kann der Deckelbereich im Wesentlichen fluiddicht mit dem Rohrbereich verschlossen sein. Der Deckelbereich ist zur Reflexion der Druckschwankung zurück vom Rohrbereich in den ersten Strangabschnitt ausgebildet. An dem Deckelbereich kann beispielsweise eine Dämpferstruktur angeordnet sein, die zusätzlich die Druckschwankung bei Reflexion streut oder gedämpft reflektiert.

In einer weiteren Ausführungsform erstreckt sich der erste Strangabschnitt stromaufwärtsseitig zu dem zweiten Ende geradlinig entlang einer ersten Geraden. Der Rohrbereich ist fluchtend zu dem ersten Strangabschnitt ausgerichtet und erstreckt sich entlang der ersten Geraden. Diese Ausgestaltung hat den Vorteil, dass durch die fluchtende Anordnung von Rohrbereich und erstem Strangabschnitt sowie der Anordnung entlang der ersten Geraden eine Umlenkung der Druckschwankung in Richtung des zweiten Strangabschnitts vermieden wird. Dadurch wird ein ungewollter Eintritt eines größeren Anteils der Druckschwankung in den zweiten Strangabschnitt vermieden.

In einer weiteren Ausführungsform weist der Strangabschnitt eine erste Querschnittsfläche auf. Der Rohrbereich weist eine zweite Querschnittsfläche auf, wobei die erste Querschnittsfläche und die zweite Querschnittsfläche im Wesentlichen identisch sind. Diese Ausgestaltung hat den Vorteil, dass der erste Strangabschnitt und der Rohrbereich aus den gleichen Formteilen, beispielsweise Rohre mit großem Durchmesser, hergestellt werden können. Zusätzlich oder alternativ weisen der Rohrbereich und der erste Strangabschnitt eine identische Innenkontur auf. Dadurch werden Vorsprünge, Stufen oder Stege an einem Übergang zwischen dem Rohrbereich und dem ersten Strangabschnitt vermieden, sodass im Wesentlichen der Übergang zwischen erstem Strangabschnitt und Rohrbereich stufenlos ist. Durch die stufenlose Ausgestaltung wird eine Teilreflexion der Druckschwankung am Übergang verhindert.

In einer weiteren Ausführungsform weist der Rohrbereich eine maximale erste Innenerstreckung senkrecht zu der ersten Haupterstreckungsrichtung auf. Die maximale erste Innenerstreckung kann beispielsweise 1 m bis 6 m betragen. Entlang der ersten Haupterstreckungsrichtung weist der Rohrbereich eine maximale Länge auf. Ein Verhältnis der maximalen Länge zu der maximalen ersten Innenerstreckung weist einen Wert auf, der in einem Bereich von einschließlich 0,5 bis einschließlich 1,5 liegt, wobei vorzugsweise das Verhältnis 1 ist.

In einer weiteren Ausführungsform erstreckt sich der zweite Strangabschnitt vorzugsweise entlang einer zweiten Geraden. Dadurch kann der zweite Strangabschnitt besonders kostengünstig aus geradlinigem Rohrmaterial gefertigt werden.

Der zweite Strangabschnitt erstreckt sich entlang einer zweiten Haupterstreckungsrichtung in einem Winkel geneigt zu der ersten Haupterstreckungsrichtung. Der Winkel beträgt 70° bis 110°, insbesondere 87° bis 93°, insbesondere vorteilhafterweise 90°. Insbesondere durch die rechtwinklige Anordnung wird der Eintritt der Druckschwankung in den zweiten Strangabschnitt für die Druckschwankung erschwert. Von besonderem Vorteil ist beispielsweise, wenn der zweite Strangabschnitt und der erste Strangabschnitt stumpf aneinanderstoßen. Auch ein bogenförmiger Übergang zwischen erstem Strangabschnitt und zweitem Strangabschnitt ist möglich.

In einer weiteren Ausführungsform ist an einem zweiten Strangabschnitt eine Dämpfereinrichtung angeordnet. Die Dämpfereinrichtung weist wenigstens eine erste Reflektorplatte auf. Die plattenförmig ausgebildete Reflektorplatte erstreckt sich geneigt, beispielsweise 45° bis 135°, vorzugsweise senkrecht, zu einer zweiten Haupterstreckungsrichtung des zweiten Strangabschnitts über einen ersten Teilbereich einer zweiten Querschnittsfläche des zweiten Strangabschnitts. Die Reflektorplatte ist ausgebildet, einen ersten Teil der Druckschwankung stirnseitig in eine Richtung zum ersten Strangabschnitt zurück zu reflektieren, sodass stromabwärtsseitig des zweiten Strangabschnitts die Druckschwankung nur abgeschwächt ankommt.

In einer weiteren Ausführungsform weist die Dämpfereinrichtung zumindest eine zweite Reflektorplatte auf, wobei die zweite Reflektorplatte plattenförmig ausgebildet ist und geneigt, vorzugsweise senkrecht, zu der zweiten Haupterstreckungsrichtung angeordnet ist. Die zweite Reflektorplatte ist in der zweiten Haupterstreckungsrichtung versetzt zu der ersten Reflektorplatte angeordnet. In Querrichtung ist die zweite Reflektorplatte gegenüberliegend zu der ersten Reflektorplatte angeordnet. Die zweite Reflektorplatte erstreckt sich in Querrichtung über einen zweiten Teilbereich der zweiten Querschnittsfläche des zweiten Strangabschnitts. Die zweite Reflektorplatte ist ausgebildet, wenn die Druckschwankung auf eine zweite Stirnseite der zweiten Reflektorplatte trifft, diese an der zweiten Stirnseite zurück in den ersten Strangabschnitt zu reflektieren, sodass stromabwärtsseitig der zweiten Reflektorplatte im zweiten Strangabschnitt die Druckschwankung nur stark gedämpft ankommt.

In einer weiteren Ausführungsform weist die Dämpfereinrichtung wenigstens zwei erste Reflektorplatten auf, wobei die beiden ersten Reflektorplatten in der zweiten Haupterstreckungsrichtung des zweiten Strangabschnitts versetzt angeordnet sind. Die zweite Reflektorplatte ist in der zweiten Haupterstreckungsrichtung zwischen den beiden Reflektorplatten angeordnet. Diese Ausgestaltung hat den Vorteil, dass ein zweiter Teil der Druckschwankung, der die erste Reflektorplatte ungehindert seitlich ohne Reflexionen an der ersten Reflektorplatte passiert, durch die zweite Reflektorplatte zurück in Richtung des ersten Strangabschnitts reflektiert wird. Ebenso wird durch die weitere erste Reflektorplatte, die stromabwärtsseitig zu der ersten und der zweiten Reflektorplatte angeordnet ist, ein dritter Teil der Druckschwankung, der die erste der beiden ersten Reflektorplatten und die erste und zweite Reflektorplatte passiert hat, ohne reflektiert zu werden, durch die weitere der beiden ersten Reflektorplatten stirnseitig zurück in Richtung des ersten Strangabschnitts reflektiert wird. Dadurch nimmt eine Amplitude der Druckschwankung und damit eine Intensität der Druckschwankung mit zunehmender Länge der Dämpfereinrichtung ab. Dadurch kann stromabwärtsseitig der Dämpfereinrichtung die drucksensitive Komponente, beispielsweise ein Gebläse, geschützt vor der Druckschwankung angeordnet sein.

In einer weiteren Ausführungsform erstreckt sich die erste Reflektorplatte mit dem ersten Teilbereich über 20 bis 50 % der zweiten inneren Querschnittsfläche.

In einer bevorzugten Ausführungsform weist der Abgasstrang eine druckwellensensitive Komponente und eine Einlassseite auf, wobei die Einlassseite mit der großindustriellen Anlage verbindbar ist und das Abgas über die Einlassseite in den Abgasstrang einleitbar ist, wobei die Filtereinrichtung stromaufwärtsseitig des ersten Strangabschnitts zwischen der Einlassseite und dem ersten Strangabschnitt angeordnet ist, wobei die druckwellensensitive Komponente dem zweiten Strangabschnitt nachgeschaltet ist und fluidisch mit dem zweiten Strangabschnitt verbunden ist.

In einer weiteren Ausführungsform weist der Abgasstrang eine druckwellensensitive Komponente, eine Auslassseite und eine Einlassseite auf, wobei die Einlassseite mit der großindustriellen Anlage verbindbar ist und das Abgas über die Einlassseite in den Abggasstrang einleitbar ist, wobei über die Auslassseite das gereinigte Abgas abführbar ist, wobei die Filtereinrichtung stromabwärtsseitig des ersten Strangabschnitts zwischen der Auslassseite und dem ersten Strangabschnitt angeordnet ist, wobei die druckwellensensitive Komponente dem zweiten Strangabschnitt vorgeschaltet ist und fluidisch mit dem zweiten Strangabschnitt verbunden ist.

Die drucksensitive Komponente kann wenigstens ein Gebläse und/oder eine Druckentlastungsklappe und/oder eine Umschaltstation aufweisen. Das Gebläse kann beispielsweise als Axialgebläse oder Radialgebläse ausgebildet sein. Auch kann das Gebläse als Ventilator oder Verdichter ausgebildet sein und je nach Anordnung als Saugzug- oder Booster Gebläse verwendet werden.

Ein System weist eine großindustrielle Anlage, insbesondere eine hüttentechnische Anlage, und einen Abgasstrang auf. Der Abgasstrang ist wie oben beschrieben ausgebildet. Die großindustrielle Anlage ist ausgebildet, ein Abgas zu erzeugen, wobei die Einlassseite des Abgasstrangs fluidisch mit der großindustriellen Anlage gekoppelt und ausgebildet ist, das Abgas der großindustriellen Anlage zumindest teilweise abzuführen.

Nachfolgend wird die Erfindung anhand von FIGN näher erläutert. Dabei zeigen:
- FIG 1: eine schematische Darstellung eines Systems gemäß einer ersten Ausführungsform;
- FIG 2: ein Diagramm eines Drucks eines Abgases des Systems aufgetragen über einer Zeit im ersten Strangabschnitt eines Abgasstrangs des Systems;
- FIG 3: eine schematische Darstellung eines Systems gemäß einer zweiten Ausführungsform;
- FIG 4: eine schematische Darstellung eines Systems gemäß einer dritten Ausführungsform; und
- FIG 5: eine schematische Darstellung eines Systems gemäß einer vierten Ausführungsform.

In den nachfolgenden FIGN wird auf ein Koordinatensystem zum erleichterten Verständnis Bezug genommen. Das Koordinatensystem ist beispielhaft als Rechtssystem ausgebildet und weist eine x-Achse (Längsrichtung), eine y-Achse (Höhenrichtung) und eine z-Achse (Querrichtung) auf.

FIG 1 zeigt eine schematische Darstellung eines Systems 10 gemäß einer ersten Ausführungsform.

Das System 10 weist eine großindustrielle Anlage 15 und einen Abgasstrang 20 auf. Die großindustrielle Anlage 15 kann beispielsweise als hüttentechnische Anlage, insbesondere als Gießereianlage oder Anlage zur Herstellung von Metallen, ausgebildet sein. Dazu kann beispielsweise die großindustrielle Anlage 15 einen Konverter aufweisen, der beispielsweise als LD-Konverter (Linz-Donawitz-Konverter) ausgebildet ist. Auch eine andere Ausgestaltung der großindustriellen Anlage 15 ist denkbar.

Im Hüttenwerksbereich, d. h. in der Stahl-, Aluminium und Nichteisenmetallerzeugung, fallen prozessbedingt große Mengen Abgas 25 an, z. B. bei einer Erschmelzung von Roheisen oder direkt reduziertem Eisenschwamm oder bei der Erzeugung von Rohstahl. Das Abgas 25 kann Partikelmaterial aufweisen und zumindest teilweise ein brennbares Gas aufweisen.

Der Abgasstrang 20 ist ausgebildet, das Abgas 25 von der großindustriellen Anlage 15 zumindest aufzunehmen, vorzugsweise zumindest teilweise zu reinigen und zur Weiterverarbeitung oder zur Ableitung des Abgases 25 abzuleiten.

Das Abgas 25 kann beispielsweise wenigstens eines der folgenden Gase und/oder Partikelmaterial aufweisen: Kohlenmonoxid, Kohlendioxid, Sauerstoff, Wasserstoff, Kohlenstoffpartikel, Eisenoxidpartikel, Kalkpartikel, Wasserdampf, Wassertropfen.

Der Abgasstrang 20 weist eine Einlassseite 30, einen ersten Strangabschnitt 35, einen zweiten Strangabschnitt 40, einen ersten Dämpferabschnitt 45, eine Filtereinrichtung 120 und eine Auslassseite 50 auf. Zusätzlich kann der Abgasstrang 20 ferner eine drucksensitive Komponente 55 aufweisen. Die drucksensitive Komponente 55 kann beispielsweise ein Gebläse 185 und/oder eine Druckentlastungsklappe und/oder Sensorik und/oder eine Umschaltstation aufweisen. Auch eine andere Ausgestaltung der drucksensitiven Komponente 55 wäre denkbar.

Der erste Strangabschnitt 35 erstreckt sich entlang einer ersten Geraden 60 in einer ersten Haupterstreckungsrichtung. Die erste Gerade 60 verläuft beispielhaft parallel zu der x-Achse. Der erste Strangabschnitt 35 weist eine erste Wandung 65 auf. Die erste Wandung 65 begrenzt innenseitig einen ersten Innenraum 70, in dem im Betrieb des Abgasstrangs 20 das Abgas 25 entlang der ersten Haupterstreckungsrichtung des ersten Strangabschnitts 35 strömt. Die erste Wandung 65 weist vorzugsweise entlang der ersten Haupterstreckungsrichtung über den ersten Strangabschnitt 35 hinweg im Wesentlichen eine konstante erste innere Querschnittsfläche auf.

Der erste Strangabschnitt 35 ist an einem ersten Ende 75 mit der Einlassseite 30 fluidisch gekoppelt. Dabei kann zwischen der Einlassseite 30 und dem ersten Ende 75 des ersten Strangabschnitts 35 die Filtereinrichtung 120 angeordnet sein. Die Filtereinrichtung 120 kann beispielsweise als Nassfilter, insbesondere Nasselektrofilter, und/oder Trockenfilter, insbesondere Trockenelektrofilter, ausgebildet sein.

Ein zweites Ende 80 des ersten Strangabschnitts 35 ist mit dem ersten Dämpferabschnitt 45 und mit dem zweiten Strangabschnitt 40 mechanisch verbunden. Dabei schließt sich seitlich an den ersten Strangabschnitt 35 der zweite Strangabschnitt 40 an.

Der zweite Strangabschnitt 40 erstreckt sich in einer zweiten Haupterstreckungsrichtung entlang einer zweiten Geraden 85. Die erste Gerade 60 schließt zu der zweiten Geraden 85 einen vordefinierten ersten Winkel α ein. Der vordefinierte erste Winkel α kann beispielsweise 70° bis 110°, vorzugsweise, 87° bis 93° betragen. Von besonderem Vorteil ist, wenn die zweite Gerade 85 im Wesentlichen senkrecht zu der ersten Geraden 60 verläuft und somit parallel zu der y-Achse ausgerichtet ist.

Der zweite Strangabschnitt 40 weist eine zweite Wandung 90 auf, wobei die zweite Wandung 90 innenseitig einen zweiten Innenraum 95 begrenzt. Der zweite Innenraum 95 weist eine zweite innere Querschnittsfläche auf. Vorzugsweise ist die erste innere Querschnittsfläche des ersten Innenraums 70 identisch zu der zweiten inneren Querschnittsfläche des zweiten Innenraums 95 ausgebildet.

Der erste Dämpferabschnitt 45 weist einen ersten Rohrbereich 100 und einen ersten Deckelbereich 105 auf. Der erste Rohrbereich 100 erstreckt sich entlang der ersten Geraden 60 geradlinig. Dabei ist der erste Rohrbereich 100 fluchtend zu dem ersten Strangabschnitt 35 ausgerichtet.

Die erste Wandung 65 weist ein erstes Profil in einem Querschnitt in yz-Ebene auf, wobei das erste Profil beispielsweise kreisförmig, elliptisch oder rechteckförmig, insbesondere quadratisch, ist. Der erste Rohrbereich 100 weist ein zweites Profil im Querschnitt auf, wobei das zweite Profil vorzugsweise identisch zu dem ersten Profil ist. Der erste Rohrbereich 100 weist über seine Erstreckung entlang der ersten Geraden 60 im Wesentlichen das gleiche zweite Profil auf wie der erste Strangabschnitt 35. Auch eine zweite innere Querschnittsfläche des Rohrbereichs 100 kann identisch zu der ersten inneren Querschnittsfläche sein.

Der erste Rohrbereich 100 schließt sich direkt an das zweite Ende 80 des ersten Strangabschnitts 35 an und ist mechanisch und vorzugsweise im Wesentlichen fluiddicht mit dem ersten Strangabschnitt 35 verbunden. Der erste Rohrbereich 100 ist an einer ersten Seite mit dem zweiten Ende 80 des ersten Strangabschnitts 35, insbesondere mit der ersten Wandung 65, mechanisch verbunden. Insbesondere können der erste Strangabschnitt 35 und der erste Rohrbereich 100 einstückig und materialeinheitlich ausgebildet sein.

Auf einer zur ersten Seite und somit zum zweiten Ende 80 gegenüberliegenden zweiten Seite des Rohrbereichs 100 ist der erste Deckelbereich 105 an dem ersten Rohrbereich 100 befestigt. Der erste Deckelbereich 105 verläuft im Wesentlichen geneigt, insbesondere senkrecht, zu der ersten Geraden 60 und zu der ersten Haupterstreckungsrichtung des ersten Strangabschnitts 35. Der erste Deckelbereich 105 verschließt auf der zum zweiten Ende 80 abgewandten Seite den ersten Rohrbereich 100, vorzugsweise fluiddicht.

Der erste Deckelbereich 105 begrenzt zusammen mit dem ersten Rohrbereich 100 innenseitig ein erstes Dämpfervolumen 110, wobei das erste Dämpfervolumen 110 bei Betrieb der großindustriellen Anlage 15 mit Abgas 25 befüllt ist. Das Dämpfervolumen 110 erstreckt sich bis zu dem zweiten Ende 80 des ersten Strangabschnitts 35.

Der erste Rohrbereich 100 weist in einer Richtung senkrecht zu der ersten Geraden 60 eine maximale erste Innenerstreckung b₁ auf. Die maximale erste Innenerstreckung b₁ beträgt 1 m bis 5 m. Bei einer rohrförmigen Ausgestaltung mit kreisförmigem zweiten Profil entspricht die erste maximale Innenerstreckung b₁ einem maximalen Innendurchmesser des Rohrbereichs 100.

In einer Längsrichtung entlang der ersten Geraden 60 weist der erste Rohrbereich 100 eine maximale erste Länge l₁ auf. Die maximale erste Länge l₁ ist zwischen dem zweiten Ende 80 bzw. der ersten Seite des Rohrbereichs 100 und dem ersten Deckelbereich 105 definiert. Von besonderem Vorteil ist, wenn ein Verhältnis der maximalen ersten Länge l₁ zu der maximalen ersten Innenerstreckung b₁ einen Wert aufweist, der in einem Bereich von einschließlich der 0,5 bis 1,5 liegt.

Die zweite Wandung 90 weist ein drittes Profil in einem Querschnitt in einer xz-Ebene auf, wobei das dritte Profil beispielsweise identisch zu dem ersten Profil gewählt ist. Auch kann das dritte Profil unterschiedlich zu dem ersten Profil und/oder dem zweiten Profil sein. In diesem Fall ist es ebenso von Vorteil, wenn die erste innere Querschnittsfläche identisch zu einer dritten inneren Querschnittsfläche des zweiten Strangabschnitts 40 ist.

Auf einer vom ersten Strangabschnitt 35 abgewandten Seite des zweiten Strangabschnitts 40 kann der zweite Strangabschnitt 40 fluidisch mit der Auslassseite 50 verbunden sein. Dabei kann zwischen der Auslassseite 50 und dem zweiten Strangabschnitt 40 die drucksensitive Komponente 55, beispielsweise das Gebläse 185, angeordnet sein.

Im Betrieb der großindustriellen Anlage 15 ist das Gebläse 185 aktiviert und erzeugt einen Unterdruck. Das Gebläse 185 saugt über die Einlassseite 30 das Abgas 25 von der großindustriellen Anlage 15 in den Abgasstrang 20 ein.

Das Abgas 25 strömt von der Einlassseite 30 in die Filtereinrichtung 120. Die Filtereinrichtung 120 filtert das Abgas 25. Beispielsweise kann die Filtereinrichtung 120 das Partikelmaterial und/oder bestimmte schädliche Gase, z. B. Kohlenmonoxid, aus dem Abgas 25 filtern/entfernen.

Nach Durchströmen der Filtereinrichtung 120 tritt das gefilterte Abgas 25 von der Filtereinrichtung 120 in den ersten Strangabschnitt 35 am ersten Ende 75 ein. Das gefilterte Abgas 25 strömt im ersten Strangabschnitt 35 von dem ersten Ende 75 hin zu dem zweiten Ende 80 entlang der ersten Haupterstreckungsrichtung. An dem zweiten Ende 80 tritt das Abgas 25 in den zweiten Strangabschnitt 40 ein und füllt das erste Dämpfervolumen. Dabei wird das Abgas 25 um den ersten Winkel α umgelenkt und strömt in den zweiten Strangabschnitt 40 entlang der zweiten Haupterstreckungsrichtung des zweiten Strangabschnitts 40.

Vom zweiten Strangabschnitt 40 wird das Abgas 25 in der Ausführungsform von dem Gebläse 185 angesaugt. Nach Durchströmen des Gebläses 185 fördert das Gebläse 185 stromabwärtsseitig das Abgas 25 zu der Auslassseite 50. An der Auslassseite 50 tritt das Abgas 25 aus dem Abgasstrang 20 aus.

In der Filtereinrichtung 120 kann im Betrieb des Abgasstrangs 20 eine Verpuffung auftreten. Die Verpuffung kann durch Entzündung eines brennfähigen Gasgemischs, beispielsweise Kohlenmonoxid, Wasserstoff und Sauerstoff, entstehen. Die Entzündung kann durch Funken oder Überschläge in der Filtereinrichtung 120 erfolgen. Die Verpuffung bewirkt eine Druckschwankung in dem Abgas 25. Die Druckschwankung kann insbesondere als Druckwelle ausgebildet sein. Die Druckschwankung breitet sich im Abgasstrang 20 von der Filtereinrichtung 120 zu der Einlassseite 30 und zu der Auslassseite 50 aus.

FIG 2 zeigt ein Diagramm eines Drucks p des Abgases 25 aufgetragen über einer Zeit t im ersten Strangabschnitt 35 am ersten Ende 75.

Ein Druckverlauf des Drucks p über der Zeit t der Druckschwankung bei Eintritt in den ersten Strangabschnitt 35 ist in FIG 2 mittels eines ersten Graphs 101 dargestellt.

Die Druckschwankung kann einen ersten Maximaldruck p_{DS} von 0,5 bar über einem Normaldruck (etwa 1 bar) des Abgases 25 aufweisen.

Die Druckschwankung überschreitet mit einem ersten Maximaldruck p_{DS} einen vordefinierten maximalen Druck p_{MAX}, den die drucksensitive Komponente 55 verkraften kann, ohne beschädigt zu werden. Der maximale Druck p_{MAX} ist in FIG 2 mittels einer parallel zur Abszisse verlaufenden Linie 102 dargestellt.

Im ersten Strangabschnitt 35 ist die Druckschwankung so stark, dass, sollte die drucksensitive Komponente 55 im ersten Strangabschnitt 35 angeordnet sein, die Druckschwankung zu einer Beschädigung oder Zerstörung der drucksensitiven Komponente 55 führen würde.

Die Druckschwankung bewegt sich entlang der ersten Haupterstreckungsrichtung des ersten Strangabschnitts 35 in Richtung des zweiten Endes 80. Am Anschluss des zweiten Strangabschnitts 40 am ersten Strangabschnitt 35 teilt sich die Druckschwankung im Wesentlichen hälftig in einen ersten Anteil und einen ersten Restanteil auf. Dabei tritt ein erster Anteil der Druckschwankung mit einem zweiten Maximaldruck p₂ in den zweiten Strangabschnitt 40 ein. Die Druckschwankung, die im zweiten Innenraum 95 verläuft, ist in FIG 2 mittels eines zweiten Graphen 103 dargestellt, der mit durchgezogener Linie gezeichnet ist.

Am zweiten Ende 80 tritt der erster Restanteil der Druckschwankung in das erste Dämpfervolumen 110 ein. Der erste Restanteil der Druckschwankung breitet sich im ersten Dämpfervolumen 110 von dem zweiten Ende 80 hin zum ersten Deckelbereich 105 aus. An dem ersten Deckelbereich 105 wird der erste Restanteil durch den, vorzugsweise senkrecht, zu der ersten Geraden 60 angeordneten ersten Deckelbereich 105 innenseitig reflektiert. Innenseitig an dem ersten Deckelbereich 105 kann eine erste Dämpferstruktur angeordnet sein, um den ersten Restanteil der Druckschwankung bei der Reflexion zu streuen und/oder zu dämpfen. Die erste Dämpferstruktur kann einen elastischen Werkstoff aufweisen und/oder wabenartig ausgebildet sein und/oder eine Riffelung aufweisen.

Der reflektierte erste Restanteil der Druckschwankung durchläuft abermals das erste Dämpfervolumen 110 und tritt an dem zweiten Ende 80 wieder in den ersten Strangabschnitt 35 ein und breitet sich vom zweiten Ende 80 hin zum ersten Ende 75 in dem ersten Strangabschnitt 35 aus.

Am Anschluss teilt sich der reflektierte erste Restanteil in einen zweiten Anteil und einen zweiten Restanteil jeweils etwa hälftig auf. Der zweite Anteil des reflektierten ersten Restanteils tritt in den zweiten Strangabschnitt 40 mit einem dritten Maximaldruck p₃ ein. Der zweite Restanteil läuft in Richtung des ersten Endes des ersten Strangabschnitts 35.

Die in FIG 1 gezeigte Ausgestaltung des Abgasstrangs 20 hat den Vorteil, dass der Übertritt der Druckschwankung vom ersten Strangabschnitt 35 in den zweiten Strangabschnitt 40 reduziert erfolgt.

Die Druckschwankung breitet sich im zweiten Innenraum 95 hin zu der drucksensitiven Komponente 55 aus. Dadurch weist der Druckverlauf des Drucks p im zweiten Strangabschnitt beispielsweise zwei Wellen (vgl. FIG 2) auf, die den maximalen Druck p_{MAX} nicht unterschreiten. Der zweite Maximaldruck p₂ und der dritte Maximaldruck p₃ sind kleiner als der maximale Druck p_{MAX} Durch die Abschwächung, die sich in der Amplitudenreduktion der Druckschwankung niederschlägt, wird eine Beschädigung der drucksensitiven Komponente 55, beispielsweise des Gebläses 185, vermieden.

FIG 3 zeigt eine schematische Darstellung eines Systems 10 gemäß einer zweiten Ausführungsform.

Das System 10 ist im Wesentlichen identisch zu dem in FIGN 1 und 2 erläuterten System 10 ausgebildet. Im Folgenden wird ausschließlich auf die Unterschiede des in FIG 3 gezeigten Systems 10 gegenüber dem in den FIGN 1 und 2 gezeigten System 10 eingegangen.

Zusätzlich ist im zweiten Strangabschnitt 40 eine Dämpfereinrichtung 125 angeordnet. Die Dämpfereinrichtung 125 befindet sich im zweiten Innenraum 95. Die Dämpfereinrichtung 125 weist wenigstens eine erste Reflektorplatte 130 auf. Zusätzlich kann die Dämpfereinrichtung 125 eine zweite Reflektorplatte 135 aufweisen.

Die erste Reflektorplatte 130 ist auf einer dem ersten Strangabschnitt 35 zugewandten Seite angeordnet. Die erste Reflektorplatte 130 ist innenseitig der zweiten Wandung 85 angeordnet und vorzugsweise an einer Innenseite der zweiten Wandung 85 befestigt. Die erste Reflektorplatte 130 erstreckt sich geneigt, vorzugsweise senkrecht, zu der zweiten Geraden 85. Die erste Reflektorplatte 130 erstreckt sich über einen ersten Teilbereich der zweiten inneren Querschnittsfläche des zweiten Innenraums 95. Von besonderem Vorteil ist, wenn der erste Teilbereich sich über 20% bis 50% der zweiten inneren Querschnittsfläche des zweiten Innenraums 95 erstreckt. Die erste Reflektorplatte 130 kann beispielsweise plattenförmig ausgebildet sein und auf einer dem ersten Strangabschnitt 35 zugewandten ersten Stirnseite 140 plan ausgebildet sein. Auch kann die erste Reflektorplatte 130 an der ersten Stirnseite 140 eine vordefinierte zweite Dämpferstruktur, beispielsweise eine Wabenstruktur, aufweisen.

Die zweite Reflektorplatte 135 ist in Querrichtung senkrecht zu der zweiten Geraden 85 gegenüberliegend zu der ersten Reflektorplatte 130 in dem zweiten Innenraum 95 angeordnet. Die zweite Reflektorplatte 135 ist umfangsseitig mit der Innenseite der zweiten Wandung 90 verbunden. Die zweite Reflektorplatte 135 erstreckt sich über einen zweiten Teilbereich der zweiten inneren Querschnittsfläche des zweiten Innenraums 95, wobei der zweite Teilbereich etwa einschließlich 20% bis etwa einschließlich 50% der zweiten inneren Querschnittsfläche beträgt.

Die zweite Reflektorplatte 135 ist plattenförmig ausgebildet und vorzugsweise geneigt, insbesondere senkrecht, zu der zweiten Geraden 85 ausgerichtet. In FIG 3 erstreckt sich somit die zweite Reflektorplatte 135 in einer xz-Ebene. Die zweite Reflektorplatte 135 ist parallel in y-Richtung und somit in Richtung der zweiten Geraden 85 versetzt zu der ersten Reflektorplatte 130 angeordnet.

In der Ausführungsform weist die Dämpfereinrichtung 125 mehrere erste Reflektorplatten 130 auf, wobei die ersten Reflektorplatten 130 vorzugsweise identisch zueinander ausgebildet sind. Die ersten Reflektorplatten 130 sind in der zweiten Haupterstreckungsrichtung und somit in y-Richtung versetzt zueinander angeordnet. Dabei weisen zwei nächstliegend zueinander angeordnete erste Reflektorplatten 130 jeweils einen ersten Abstand a₁ auf.

Die zweite Reflektorplatte 135 ist in der zweiten Haupterstreckungsrichtung zwischen den zwei nächstliegenden ersten Reflektorplatten 130 angeordnet. Dabei kann die zweite Reflektorplatte 135 stromabwärtsseitig zu der ersten Reflektorplatte 130 und somit auf einer zum ersten Strangabschnitt 35 der ersten Reflektorplatte 130 abgewandten Seite angeordnet sein. Vorzugsweise ist die zweite Reflektorplatte 135 mittiger Lage zwischen zwei nächstliegenden ersten Reflektorplatten 130 angeordnet. Somit ist ein zweiter Abstand a₂ der zweiten Reflektorplatte 135 zu der stromaufwärtsseitig zu der zweiten Reflektorplatte 135 angeordneten ersten Reflektorplatte 130 gleich einem dritten Abstand a₃ zu der bezogen auf die zweite Reflektorplatte 135 stromabwärts angeordneten ersten Reflektorplatte 130. Auch kann der zweite Abstand a₂ zu dem dritten Abstand a₃ unterschiedlich sein. Der zweite Abstand a₂ und der dritte Abstand a₃ sind jedoch so gewählt, dass eine Durchtrittsfläche zwischen der ersten Reflektorplatte 130 und der zweiten Reflektorplatte 135 wenigstens 40 bis 70% der zweiten inneren Querschnittsfläche aufweist.

In FIG 3 weist die Dämpfereinrichtung 125 mehrere erste Reflektorplatten 130 und mehrere zweite Reflektorplatten 135 auf, die abwechselnd bezogen auf die zweite Gerade 85 in dem zweiten Innenraum 95 angeordnet sind. Beispielhaft sind die ersten Reflektorplatten 130 und die zweiten Reflektorplatten 135 in regelmäßigem Abstand zueinander angeordnet. Auch kann ein vierter Abstand a₄ zwischen zwei nächstliegend in der zweiten Haupterstreckungsrichtung angeordneten zweiten Reflektorplatten 135 dem ersten Abstand a₁ entsprechen. Auch kann der vierte Abstand a₄ unterschiedlich zum ersten Abstand a₁ gewählt sein.

Eine zweite Stirnseite 145 der zweiten Reflektorplatte 135, die stromaufwärtsseitig und somit dem ersten Strangabschnitt 35 zugewandt ist kann plan ausgebildet sein. Auch kann an der zweiten Stirnseite 145 eine dritte Dämpferstruktur angeordnet sein. Die dritte Dämpferstruktur kann beispielsweise identisch zu der zweiten Dämpferstruktur an der ersten Stirnseite 140 der ersten Reflektorplatte und/oder der ersten Dämpferstruktur am ersten Deckelbereich 105 ausgebildet sein. So kann die dritte Dämpferstruktur beispielsweise wabenartig ausgebildet sein oder eine Riffelung aufweisen.

Im Betrieb des Systems 10 wird, wie in FIGN 1 bis 2 erläutert, die Druckschwankung über das erste Ende 75 in den ersten Strangabschnitt 35 eingeleitet. Der ersten Anteil der Druckschwankung und der zweite Anteil der reflektierten Druckschwankung treten von dem ersten Strangabschnitt 35 in den zweiten Strangabschnitt 40 zeitversetzt ein. Der erste Anteil und der zweite Anteil breiten sich im zweiten Strangabschnitt 40 hin zu der Auslassseite 50 aus. Im Folgenden wird nur Einfluss der Dämpfereinrichtung 125 auf den ersten Anteil der Druckschwankung erläutert. Für den zweiten Anteil der reflektierte Druckschwankung, gilt das für den ersten Anteil im Folgenden erläuterte ebenso.

Dabei läuft der ersten Anteil der Druckschwankung entlang der zweiten Geraden 85 in dem zweiten Strangabschnitt 40 in Richtung der Auslassseite 55. Trifft der erste Anteil auf die Dämpfereinrichtung 125, so reflektiert die erste Reflektorplatte 130 an der ersten Stirnseite 140 einen ersten Teil des ersten Anteils der Druckschwankung. Ist an der ersten Stirnseite 140 die zweite Dämpferstruktur angeordnet, so kann zusätzlich die erste Reflektorplatte 130 den ersten Teil des ersten Anteils der Druckschwankung nicht nur reflektieren, sondern auch gestreut reflektieren und/oder gedämpft reflektieren. Der reflektierte erste Teil wird im Wesentlichen zurück in Richtung den ersten Strangabschnitt 35 reflektiert. Ein zweiter Teil des ersten Anteils der Druckschwankung umströmt die erste Reflektorplatte 130 und trifft dann auf dem Weg an der Auslassseite 50 auf die zweite Reflektorplatte 135.

Die zweite Reflektorplatte 135 reflektiert an der zweiten Stirnseite 145 ebenso wie die Reflektorplatte 130 einen dritten Teil des ersten Anteils der Druckschwankung in Richtung des ersten Strangabschnitts 35. Auch kann die dritte Dämpferstruktur nicht nur den dritten Teil der Druckschwankung reflektieren, sondern auch gestreut reflektieren und/oder gedämpft reflektieren und/oder dämpfen.

Durch die Vielzahl der ersten und zweiten Reflektorplatten 130, 135 wird die im zweiten Strangabschnitt 40 vom ersten Strangabschnitt 35 hin zu der Auslassseite 50 laufender erste und zweite Anteil der Druckschwankung von jeder der Reflektorplatten 130, 135 zurück in Richtung des ersten Strangabschnitts 35 teilweise reflektiert, sodass die Amplitude des ersten Anteils Druckschwankung mit jeder Reflexion abnimmt.

Dies hat zur Folge, dass durch die Dämpfereinrichtung 125 der ersten und zweite Anteil der Druckschwankung im zweiten Strangabschnitt 40 weiter reduziert wird, sodass wenn der erste Anteil bzw. der zweite Anteil der Druckschwankung auf die drucksensitive Komponente 55, beispielsweise das Gebläse 185 trifft, dieses nicht beschädigt wird.

FIG 4 zeigt eine schematische Darstellung eines Systems 10 gemäß einer dritten Ausführungsform.

Das System 10 ist im Wesentlichen identisch zu dem in FIGN 1 bis 3 erläuterten System 10 ausgebildet. Im Folgenden wird ausschließlich auf die Unterschiede des in FIG 4 gezeigten Systems 10 gegenüber dem in FIG 3 gezeigten System 10 eingegangen.

In FIG 4 sind gegenüber FIG 3 die Einlassseite 30 und die Auslassseite 50 vertauscht. Damit einhergehend ist die Strömungsrichtung des Abgases 25 im Abggasstrang 20 gegenüber FIG 3 in umgekehrt. Die drucksensitive Komponente 55 ist im Anschluss stromabwärtsseitig der Einlassseite 30 angeordnet. Die Filtereinrichtung 120 ist stromabwärtsseitig des ersten Strangabschnitts 35 zwischen dem ersten Strangabschnitt 35 und der Auslassseite 50 angeordnet. Die drucksensitive Komponente 55 ist stromaufwärtsseitig der Filtereinrichtung 120 und der Strangabschnitte 35, 40, des ersten Dämpferabschnitts 45 sowie der Dämpfereinrichtung 125 angeordnet. Dadurch ist die druckwellensensitive Komponente 55 dem zweiten Strangabschnitt 40 fluidisch vorgeschaltet.

Die Funktionsweise des in FIG 4 gezeigten entspricht im Wesentlichen der in den FIGN 1 bis 3 Funktionsweise des Systems 10. Abweichend dazu breitet sich die Druckschwankung kommend von der Filtereinrichtung 120 gegen die Strömungsrichtung des Abgases 25 im Abgasstrang 20 und somit in Richtung der Eingangsseite 30 über den ersten Strangabschnitt 35 hin zum zweiten Strangabschnitt 40 aus.

Der erste Dämpferabschnitt 45 dämpft auch in dieser Ausführungsform die Druckschwankung bei der Ausbreitung von der Filtereinrichtung 120 zu der Einlassseite 30. Die Dämpfereinrichtung 125 dämpft weiter die Druckschwankung auf dem Weg gegen die Strömung des Abgases 25. Auch in dieser Ausgestaltung wird die stromaufwärtsseitig der Dämpfereinrichtung 125 zwischen der Dämpfereinrichtung 120 und der Einlassseite 30 angeordnete drucksensitive Komponente 55 vor Überlastung durch die Druckschwankung geschützt.

FIG 5 zeigt eine schematische Darstellung eines Systems 10 gemäß einer vierten Ausführungsform.

Das System 10 ist im Wesentlichen eine Weiterbildung und Kombination der in den FIGN 1 bis 3 gezeigten Ausführungsformen des Systems 10. Das System 10 weist neben dem ersten und zweiten Strangabschnitt 35, 40 und dem ersten Dämpferabschnitt 45 einen zweiten Dämpferabschnitt 155 und einen dritten Strangabschnitt 160 sowie die drucksensitive Komponente 55 auf. Auch eine Abwandlung des in FIG 5 gezeigten Systems 10 mit umgekehrter Strömungsrichtung und somit vertauschter Einlassseite 30 und Auslassseite 50 wie in FIG 4 gezeigt ist möglich.

Der erste Strangabschnitt 35, der erste Dämpferabschnitt 45 sowie der zweite Strangabschnitt 40 sind wie in FIG 1 erläutert ausgebildet. An dem zweiten Strangabschnitt 40 schließt sich der zweite Dämpferabschnitt 155 an, wobei der zweite Dämpferabschnitt 155 geradlinig und fluchtend zu dem zweiten Strangabschnitt 40 ausgebildet ist. Der zweite Dämpferabschnitt 155 ist auf einer zum ersten Strangabschnitt 35 abgewandten Seite des zweiten Strangabschnitts 40 angeordnet und sowohl mechanisch als auch fluidisch mit dem zweiten Strangabschnitt 40 verbunden. Der zweite Dämpferabschnitt 155 erstreckt sich entlang der zweiten Geraden 85.

Der zweite Dämpferabschnitt 155 ist im Wesentlichen identisch zu dem ersten Dämpferabschnitt 45 ausgebildet und schließt ein zweites Dämpfervolumen 156 ein.

Ein zweiter Rohrabschnitt 158 des zweiten Dämpferabschnitts 155 weist eine geringere zweite maximale Länge l₂ entlang der zweiten Geraden 85 auf als der erste Rohrbereich 100 des ersten Dämpferabschnitts 45. Von besonderem Vorteil ist, wenn ein Verhältnis der zweiten maximalen Länge l₂ zu der maximalen zweiten Innenerstreckung b₂ einen Wert aufweist, der in einem Bereich von einschließlich der 0,5 bis 1,5 liegt. Von besonderem Vorteil ist, wenn das Verhältnis etwa 1 ist.

Die maximale erste Innenerstreckung b₁ und die maximale zweite Innenerstreckung b₂ sind in FIG 5 beispielhaft identisch. Auch kann die maximale zweite Innenerstreckung b₂ unterschiedlich, vorzugsweise kleiner, als die maximale erste Innenerstreckung b₁ sein. Ferner ist die zweite maximale Länge l₂ beispielhaft kürzer als die erste maximale Länge l₁. Dadurch ist das zweite Dämpfervolumen 156 beispielhaft kleiner als das erste Dämpfervolumen 110.

Stromabwärtsseitig des zweiten Strangabschnitts 40 ist der dritte Strangabschnitt 160 angeordnet. Der dritte Strangabschnitt 160 ist stromaufwärtsseitig fluidisch mit dem zweiten Strangabschnitt 40 und stromabwärtsseitig mit der drucksensitiven Komponente 55 verbunden.

Das Gebläse 185 ist ausgebildet, das Abgas 25 von der Einlassseite 30 anzusaugen und zur Auslassseite 50 zu fördern.

Der dritte Strangabschnitt 160 ist in zwei beispielhaft geradlinig ausgebildete Teilbereiche 190, 195 untergliedert, wobei die beiden Teilbereiche 190, 195 durch einen Bogenabschnitt 200 des dritten Strangabschnitts 160 miteinander verbunden sind. In einem dritten Innenraum 170 der beiden Teilbereiche 190, 195 ist jeweils die Dämpfereinrichtung 125 angeordnet. Auf die Anordnung der Dämpfereinrichtung 125 im Bogenabschnitt 200 kann verzichtet werden.

Im Betrieb des Systems 10 kann, wie oben erläutert, durch die Verpuffung in der Filtereinrichtung 120 die Druckschwankung entstehen. Die Druckschwankung strömt zusammen mit dem Abgas 25 über den ersten Strangabschnitt 35 hin in Richtung des ersten Dämpferabschnitts 45. Dabei wird die Druckschwankung über den ersten Dämpferabschnitt 45, wie in FIG 1 erläutert, reflektiert. Der erste und zweite Anteil treten zeitversetzt in den zweiten Strangabschnitt 40 ein und bewegen sich entlang der zweiten Haupterstreckungsrichtung in Richtung des dritten Strangabschnitts 160. Am Anschluss des dritten Strangabschnitts 160 teilen der erste Anteil und der zweite Anteil sich jeweils in einen dritten Restanteil und einen dritten Anteil etwa hälftig auf.

Die Funktionsweise des zweiten Dämpferabschnitts 155 entspricht der Funktionsweise des ersten Dämpferabschnitts 45. Der dritte Restanteil tritt in den zweiten Dämpferabschnitt 155 ein und wird an einem zweiten Deckelbereich 157 des zweiten Dämpferabschnitts 155 in Richtung des ersten Strangabschnitts 35 reflektiert. Am Anschluss des dritten Strangabschnitts 160 teilt sich der dritte Restanteil in einen vierten Restanteil und einen vierten Anteil etwa hälftig auf. Der vierte Restanteil bewegt sich in Richtung des ersten Strangabschnitts 35. Der vierte Anteil tritt in den dritten Strangabschnitt 160 zeitversetzt zu dem dritten Anteil ein.

Ein dritter Anteil und der vierte Anteil bewegen sich zeitversetzt in Richtung der Auslassseite 50, wobei der dritte Anteil und der vierte Anteil durch die Dämpfereinrichtung 125 im dritten Strangabschnitt 160 weiter gedämpft werden.

Vor dem Gebläse 185 ist die Druckschwankung soweit abgeschwächt, dass sie die drucksensitive Komponente 55 nicht beschädigt. Der zweite und dritte Maximaldruck p₂, p₃ der Druckschwankung am Ende des dritten Strangabschnitts 160 an der drucksensitiven Komponente beträgt im Wesentlichen etwa 10 % bis 25 % des ersten Maximaldrucks p₁ beim Eintritt der Druckschwankung in den ersten Strangabschnitt 35. Dadurch wird eine Überlastung der drucksensitiven Komponente 55, in FIG 5 des Gebläses 185, vermieden. Dadurch wird eine mechanische Beschädigung der drucksensitiven Komponente 55 verhindert. Dies stellt eine lange Lebensdauer des Abgasstrangs 20 sicher. Ferner kann auf eine druckstabile Auslegung der drucksensitiven Komponente 55 verzichtet werden, sodass diese besonders kostengünstig ist. Ferner kann auf zusätzliche Druckentlastungsklappen verzichtet werden.

Es wird darauf hingewiesen, dass analog zu FIG 4 auch die Einlassseite 30 und die Auslassseite 50 vertauscht werden kann, sodass die Strömungsrichtung des Abgases 25 in FIG 5 umgekehrt als oben beschrieben ist.

## Patentansprüche

1. Abgasstrang (20) zur Abführung eines Abgases einer großindustriellen Anlage (15), insbesondere eine hüttentechnischen Anlage,
- aufweisend eine Filtereinrichtung (120), einen ersten Strangabschnitt (35), einen zweiten Strangabschnitt (40) und einen Dämpferabschnitt (45),
- wobei die Filtereinrichtung (120) ausgebildet ist, das Abgas (25) zumindest teilweise zu filtern,
- wobei der erste Strangabschnitt (35) an einem ersten Ende (75) mit der Filtereinrichtung (120) fluidisch gekoppelt ist und sich entlang einer ersten Haupterstreckungsrichtung erstreckt,
- wobei an einem zum ersten Ende (75) abgewandten zweiten Ende (80) des ersten Strangabschnitts (35) der erste Strangabschnitt (35) mit dem zweiten Strangabschnitt (40) und dem Dämpferabschnitt (45) mechanisch und fluidisch verbunden ist,
- wobei der Dämpferabschnitt (45) sich entlang der ersten Haupterstreckungsrichtung von dem ersten Strangabschnitt (35) weg erstreckt und ein vordefiniertes, mit Abgas (25) füllbares Dämpfervolumen (110) innenseitig begrenzt,
- wobei der Dämpferabschnitt (45) ausgebildet ist, eine von der Filtereinrichtung (120) in Richtung des zweiten Endes (80) sich im Abgas (25) ausbreitende Druckschwankung zumindest teilweise zurück in den ersten Strangabschnitt (35) zu reflektieren,
- wobei der zweite Strangabschnitt (40) seitlich vom ersten Strangabschnitt (35) weg erstreckt und ausgebildet ist, das Abgas (25) von dem ersten Strangabschnitt (35) abzuführen oder zuzuführen.

2. Abgasstrang (20) nach Anspruch 1,
- wobei der Dämpferabschnitt (45) einen sich entlang der ersten Haupterstreckungsrichtung erstreckenden Rohrbereich (100) und einen geneigt zu der ersten Haupterstreckungsrichtung ausgebildeten Deckelbereich (105) aufweist,
- wobei der Rohrbereich (100) an einer ersten Seite mit dem ersten Strangabschnitt (35) und an einer in der ersten Haupterstreckungsrichtung zur ersten Seite gegenüberliegenden zweiten Seite mit dem Deckelbereich (105) mechanisch verbunden ist,
- wobei innenseitig der Deckelbereich (105) und der Rohrbereich (100) das Dämpfervolumen (110) begrenzen.

3. Abgasstrang (20) nach Anspruch 2,
- wobei sich der erste Strangabschnitt (35) stromaufwärtsseitig zu dem zweiten Ende (80) geradlinig entlang einer ersten Geraden (60) erstreckt,
- wobei der Rohrbereich (100) fluchtend zu dem ersten Strangabschnitt (35) ausgerichtet ist und sich geradlinig entlang der ersten Geraden (60) erstreckt.

4. Abgasstrang (20) nach Anspruch 2 oder 3,
- wobei der erste Strangabschnitt (35) eine erste innere Querschnittsfläche aufweist,
- wobei der Rohrbereich (100) eine zweite innere Querschnittsfläche aufweist,
- wobei die erste Querschnittsfläche und die zweite Querschnittsfläche im Wesentlichen identisch sind.

5. Abgasstrang (20) nach einem der Ansprüche 2 bis 4,
- wobei der Rohrbereich (100) eine maximale Innenerstreckung (b₁, b₂) senkrecht zu der ersten Haupterstreckungsrichtung aufweist,
- wobei entlang der ersten Haupterstreckungsrichtung der Rohrbereich (100) eine maximale Länge (l₁, l₂) aufweist,
- wobei ein Verhältnis der maximalen Länge (l₁, l₂) zu der maximalen Innenerstreckung (b₁, b₂) einen Wert aufweist, der in einem Bereich von einschließlich 0,5 bis einschließlich 1,5 liegt,
- wobei vorzugsweise das Verhältnis 1 ist.

6. Abgasstrang (20) nach einem der vorhergehenden Ansprüche,
- wobei sich der zweite Strangabschnitt (40) stromabwärtsseitig zu dem ersten Strangabschnitt (35), vorzugsweise entlang einer zweiten Geraden (85) erstreckt,
- wobei sich der zweite Strangabschnitt (40) entlang einer zweiten Haupterstreckungsrichtung in einem Winkel geneigt zu der ersten Haupterstreckungsrichtung erstreckt,
- wobei der Winkel 70° bis 110°, insbesondere 87° bis 93°, besonders vorteilhafterweise 90°, beträgt.

7. Abgasstrang (20) nach einem der vorhergehenden Ansprüche,
- wobei an dem zweiten Strangabschnitt (40) eine Dämpfereinrichtung (125) angeordnet ist,
- wobei die Dämpfereinrichtung (125) zumindest eine erste Reflektorplatte (130) aufweist,
- wobei sich die plattenförmig ausgebildete erste Reflektorplatte (130) geneigt, vorzugsweise senkrecht, zu einer zweiten Haupterstreckungsrichtung des zweiten Strangabschnitts (40) über einen ersten Teilbereich einer zweiten Querschnittsfläche des zweiten Strangabschnitts (40) erstreckt,
- wobei sich die erste Reflektorplatte (135) in eine Querrichtung geneigt zu der zweiten Haupterstreckungsrichtung über einen ersten Teilbereich einer zweiten Querschnittsfläche des zweiten Strangabschnitts (40) erstreckt.

8. Abgasstrang (20) nach Anspruch 7,
- wobei die Dämpfereinrichtung (125) zumindest eine zweite Reflektorplatte (135) aufweist,
- wobei die plattenförmig ausgebildete zweite Reflektorplatte (135) geneigt, vorzugsweise senkrecht, zu der zweiten Haupterstreckungsrichtung angeordnet ist,
- wobei die zweite Reflektorplatte (135) in der zweiten Haupterstreckungsrichtung versetzt zu der ersten Reflektorplatte (130) angeordnet ist,
- wobei in Querrichtung die zweite Reflektorplatte (135) gegenüberliegend zu der ersten Reflektorplatte (130) angeordnet ist,
- wobei sich die zweite Reflektorplatte (135) in Querrichtung über einen zweiten Teilbereich der zweiten Querschnittsfläche des zweiten Strangabschnitts (40) erstreckt.

9. Abgasstrang (20) nach Anspruch 8,
- wobei die Dämpfereinrichtung (125) wenigstens zwei erste Reflektorplatten (130) aufweist,
- wobei die beiden ersten Reflektorplatten (130) in der zweiten Haupterstreckungsrichtung des zweiten Strangabschnitts versetzt angeordnet sind,
- wobei die zweite Reflektorplatte (135) in der zweiten Haupterstreckungsrichtung zwischen den beiden ersten Reflektorplatten (130) angeordnet ist.

10. Abgasstrang (20) nach Anspruch 8 oder 9,
- wobei sich die erste Reflektorplatte (130) mit dem ersten Teilbereich über 20 % bis 50 % Prozent der zweiten inneren Querschnittsfläche erstreckt.

11. Abgasstrang (20) nach einem der vorhergehenden Ansprüche,
- aufweisend eine druckwellensensitive Komponente (55) und eine Einlassseite (30),
- wobei die Einlassseite (30) mit der großindustriellen Anlage (15) verbindbar ist und das Abgas (25) über die Einlassseite (30) in den Abgasstrang (20) einleitbar ist,
- wobei die Filtereinrichtung (120) stromaufwärtsseitig des ersten Strangabschnitts (35) zwischen der Einlassseite (30) und dem ersten Strangabschnitt (35) angeordnet ist,
- wobei die druckwellensensitive Komponente (55) dem zweiten Strangabschnitt (40) nachgeschaltet ist und fluidisch mit dem zweiten Strangabschnitt (40) verbunden ist.

12. Abgasstrang (20) nach einem der vorhergehenden Ansprüche,
- aufweisend eine druckwellensensitive Komponente (55), eine Auslassseite (50) und eine Einlassseite (30),
- wobei die Einlassseite (30) mit der großindustriellen Anlage (15) verbindbar ist und das Abgas (25) über die Einlassseite (30) in den Abgasstrang (20) einleitbar ist,
- wobei über die Auslassseite (50) das gereinigte Abgas (25) abführbar ist,
- wobei die Filtereinrichtung (120) stromabwärtsseitig des ersten Strangabschnitts (35) zwischen der Auslassseite (50) und dem ersten Strangabschnitt (35) angeordnet ist,
- wobei die druckwellensensitive Komponente (55) dem zweiten Strangabschnitt (40) vorgeschaltet ist und fluidisch mit dem zweiten Strangabschnitt (40) verbunden ist.

13. Abgasstrang (20) nach Anspruch 11 oder 12,
- wobei die drucksensitive Komponente (55) wenigstens ein Gebläse (185) und/oder eine Druckentlastungsklappe (165) und/oder eine Umschaltstation aufweist.

14. System (10)
- aufweisend eine großindustrielle Anlage (15), insbesondere eine hüttentechnische Anlage, und einen Abgasstrang (20) nach einem der vorhergehenden Ansprüche,
- wobei die großindustrielle Anlage (15) ausgebildet ist, ein Abgas (25) zu erzeugen,
- wobei der Abgasstrangs (20) fluidisch mit der großindustriellen Anlage (15) gekoppelt und ausgebildet ist, das Abgas (25) der großindustriellen Anlage (15) zumindest teilweise abzuführen.
